# EUROPÄISCHE PATENTSCHRIFT

(11) **EP 0 957 031 B1**
(45) Veröffentlichungstag und Bekanntmachung des Hinweises auf die Patenterteilung: **23.07.2003**
(21) Anmeldenummer: 99108379.1
(22) Anmeldetag: 29.04.1999
(51) Int. Cl.: B65D 5/02, B65D 5/36

(54) **Faltschachtel**
Folded box
Boîte pliante

(30) Priorität: 09.05.1998 DE 29808405 U; 24.07.1998 DE 29813202 U
(43) Veröffentlichungstag der Anmeldung: 17.11.1999
(73) Patentinhaber: CD Cartondruck AG, 74182 Obersulm (DE)
(72) Erfinder: Kenner, Ralf, 74321 Bietigheim (DE); Schuster, Karlheinz, 74229 Oedheim (DE); Stapel, Claudia, 74172 Neckarsulm (DE); Wende, Lucien, 74821 Mosbach (DE)
(74) Vertreter: Clemens, Gerhard, Dr.-Ing.

(56) Entgegenhaltungen:
- DE-A- 2 901 616
- DE-U- 9 200 837
- US-A- 3 780 932
- US-A- 4 032 062
- US-A- 4 795 081

## Beschreibung

### TECHNISCHES GEBIET

Die vorliegende Erfindung betrifft eine Faltschachtel mit einer Bodeneinheit, einer Deckeleinheit und einer zwischen Bodeneinheit und Deckeleinheit vorhandenen Seitenwandeinheit, wobei insbesondere untere Seitenwandelemente vorhanden sind, die jeweils über eine erste Faltlinie miteinander verbunden sind, an jedes Seitenwandelement über eine untere Randfaltlinie eine Bodenlasche angeformt ist, an jedes Seitenwandelement oberseitig eine Biegelasche angeformt ist, an die Biegelasche oberseitig über eine Innenfaltlinie eine Deckelfaltlasche angeformt ist, an die Deckelfaltlasche über eine obere Randfaltlinie ein oberes Seitenwandelement angeformt ist, die oberen Seitenwandelemente jeweils über eine zweite Faltlinie miteinander verbunden sind, wobei die erste Faltlinie und die zweite Faltlinie auf einer gemeinsamen gedachten Geraden liegen und im gefalteten Zustand der Faltschachtel die oberen Seitenwandelemente um ihre obere Randfaltlinie nach außen umgefaltet sind und die oberen Seitenwandelemente von oben her bereichsweise auf die unteren Seitenwandelemente aufgeschoben sind, wodurch die Biegelaschen nach innen gefaltet sind, die Deckelfaltlaschen aufgefaltet sind und bereichsweise hintergreifend die Deckeleinheit der Faltschachtel bilden.

### STAND DER TECHNIK

In der US-A-4,795,081 ist eine Faltschachtel der eingangs genannten Art beschrieben. Im geschlossenen Zustand sind die oberen Seitenwandelemente bereichsweise auf die unteren Seitenwandelemente klemmend aufgeschoben. Zum Öffnen der Faltschachtel werden die oberen Seitenwandelemente in einfacher Art und Weise nach oben verschoben, so dass sich die Deckelfaltlaschen nach innen umfalten und dadurch das Innere der Faltschachtel freigeben.

Aus der DE-U 92 00 837 ist eine Faltschachtel mit einer Bodenkontur bestehend aus jeweils zwei benachbarten Bodenlaschen mit Klebelasche, einer Bodenkonturlasche und einer Bodenstützlasche bekannt.

### DARSTELLUNG DER ERFINDUNG

Der vorliegenden Erfindung liegt das technische Problem beziehungsweise die Aufgabe zugrunde, eine Faltschachtel anzugeben, die eine sichere und zuverlässige Aufbewahrung des in der Faltschachtel angeordneten Produkts gewährleistet, eine wirtschaftliche Herstellung und einen einfachen Auffalt- und Befüllungsvorgang ermöglicht und die einen stabilen Bodenbereich besitzt.

Die erfindungsgemäße Faltschachtel ist durch die Merkmale des unabhängigen Anspruchs 1 gegeben. Vorteilhafte Ausgestaltungen und Weiterbildungen sind Gegenstand der abhängigen Ansprüche.

Die erfindungsgemäße Faltschachtel zeichnet sich demgemäß dadurch aus, dass die Seitenwandelemente im aufgefalteten Zustand der Faltschachtel eine Sechseckumfangskontur bilden, jeweils zwei benachbarte Bodenlaschen über eine Klebelasche miteinander verbunden sind, derart, dass sie sich beim Auffalten der Seitenwandelemente automatisch auffalten, zwischen zwei Paaren benachbarter Bodenlaschen mit Klebelasche an ein unteres Seitenwandelement eine Bodenkonturlasche angeformt ist, deren Außenkontur geringfügig kleiner ist als die Sechseckumfangskontur der Faltschachtel, an ein unteres Seitenwandelement eine Bodenstützlasche angeformt ist, die außenseitig mit der Bodenkonturlasche bereichsweise verbunden ist und im aufgefalteten Zustand der Faltschachtel zusammen mit den Bodenlaschen mit Klebelasche im Wesentlichen diesselbe Kontur wie die Bodenkonturlasche bildet, und an die Bodenkonturlasche eine weitere Bodenkonturlasche angeformt ist, derart, dass bei aufgefalteter Faltschachtel eine doppelwandige Bodenkonturlasche vorhanden ist.

Durch die erfindungsgemäße Ausbildung des Bodenbereiches weist dieser eine hohe Tragfähigkeit auf, so dass er problemlos in der Lage ist, das Gewicht von gefüllten Getränkeflaschen aufzunehmen.

Eine bevorzugte Ausgestaltung zeichnet sich dadurch aus, dass die Bodenlaschen sich in gefaltetem Zustand hintergreifen und die Bodeneinheit bilden. Die Bodenkonturlasche kann auch doppelwandig ausgebildet sein.

Eine vorteilhafte Ausgestaltung zeichnet sich dadurch aus, dass die Bodenkonturlasche innenseitig bereichsweise auf den Bodenlaschen mit Klebelasche aufliegt.

Weitere Ausführungsformen und Vorteile der Erfindung ergeben sich durch die in den Ansprüchen ferner aufgeführten Merkmale sowie durch die nachstehend angegebenen Ausführungsbeispiele. Die Merkmale der Ansprüche können in beliebiger Weise miteinander kombiniert werden, insoweit sie sich nicht offensichtlich gegenseitig ausschließen.

### KURZE BESCHREIBUNG DER ZEICHNUNG

Die Erfindung sowie vorteilhafte Ausführungsformen und Weiterbildungen derselben werden im folgenden anhand der in der Zeichnung dargestellten Beispiele näher beschrieben und erläutert. Die der Beschreibung und der Zeichnung zu entnehmenden Merkmale können einzeln für sich oder zu mehreren in beliebiger Kombination erfindungsgemäß angewandt werden. Es zeigen:
- Fig. 1: Zuschnitt einer bekannten im Querschnitt quadratischen Faltschachtel mit oberen und unteren Seitenwandelementen und dazwischen angeordneten Deckelfaltlaschen und Biegefaltlaschen und mit unterseitig angeformten Bodenlaschen,
- Fig. 2: schematische Ansicht des vorgefalteten Zuschnitts gemäß Fig. 1 in flachem Faltzustand mit verklebten Klebelaschen,
- Fig. 3: schematische Darstellung der Faltschachtel gemäß dem Zuschnitt von Fig. 1 bei aufgefalteten Seitenwandelementen,
- Fig. 4: schematische Perspektivdarstellung der Faltschachtel mit dem Zuschnitt gemäß Fig. 1 während des Schließvorgangs, das heißt bei teilweise in Richtung der unteren Seitenwandelemente verschobenen oberen Seitenwandelemente,
- Fig. 5: schematische Darstellung der Faltschachtel gemäß Fig. 4 im vollständig aufgefalteten, geschlossenen Zustand,
- Fig. 6: schematischer Querschnitt der Faltschachtel gemäß Fig. 5 ohne Darstellung der dahinter liegenden Wand- und Laschenelemente,
- Fig. 7: schematischer Querschnitt durch eine bekannte Faltschachtel mit anders gearteter Deckelausbildung ohne Darstellung der dahinter liegenden Wand- und Laschenelemente,
- Fig. 8a, b, c: schematische Schnittdarstellung des Seitenwandbereiches der Faltschachtel gemäß den Fig. 1 bis 6 in verschiedenen Faltzuständen,
- Fig. 9: Zuschnitt einer erfindungsgemäßen im Querschnitt sechseckförmigen Faltschachtel mit oberen und unteren Seitenwandelementen und dazwischen angeoldneten Deckelfaltlaschen und Biegefaltlaschen und mit unterseitig angeformten Bodenlaschen,
- Fig. 10: schematische Ansicht des vorgefalteten Zuschnitts gemäß Fig. 9 im flachen Faltzustand mit auf den Bodenlaschen verklebten Klebelaschen,
- Fig. 11: schematische Perspektivdarstellung der Faltschachtel mit dem Zuschnitt gemäß Fig. 9 während des Schließvorgangs, das heißt bei teilweise in Richtung der unteren Seitenwandelemente verschobenen oberen Seitenwandelemente,
- Fig. 12: schematische Darstellung der Faltschachtel gemäß Fig. 11 im vollständig aufgefalteten, geschlossenen Zustand,
- Fig. 13a, b, c: schematische Schnittdarstellung des Seitenwandbereichs der Faltschachtel gemäß Fig. 11 und 12 in verschiedenen Faltzuständen,
- Fig. 14: schematische Perspektivdarstellung des Bodenbereichs der Faltschachteln gemäß Fig. 11 und 12 in teilgefaltetem Zustand und
- Fig. 15: schematische Unteransicht des aufgefalteten Bodenbereichs gemäß Fig. 14.

### WEGE ZUM AUSFÜHREN DER ERFINDUNG

Der Aufbau einer ersten Ausführungsform einer Faltschachtel 10.1 wird im folgenden anhand der Zuschnittsdarstellung gemäß Fig. 1 erläutert. Bei der Faltschachtel 10.1 gemäß der Fig.1 handelt er sich nicht um eine Ausführungsart der Erfindung, sondern um Beispiel, das das verständnis der Erfindung erleichtert. Insgesamt sind vier Seitenwandbereiche vorhanden, deren Ausbildung dem Grunde nach gleich ist. Ausgehend von vier unteren Seitenwandelementen 20, die untereinander über vertikale Faltlinien 12 miteinander verbunden sind und die Breite B1 zwischen den Faltlinien aufweisen, ist unterseitig an das untere Seitenwandelement 20 über eine untere Randfaltlinie 14 eine im Wesentlichen trapezförmig ausgebildete Bodenlasche 16.1 angeformt. Der in Fig. 1 linke Trapezschenkel 44 ist in einem Winkel von nicht ganz 90° zur unteren Randfaltlinie 14 vorhanden. Der rechte Trapezschenkel 46 weist eine flachere Neigung auf. Bei jeder zweiten Bodenlasche 16.1, die eine vergrößerte Trapezhöhe aufweist, ist an dem flachen Trapezschenkel 46 über eine Faltlinie 48 eine Klebelasche 38.1 angeformt, die jeweils auf die benachbarte Bodenlasche 16.1 aufgeklebt wird. Die Aufklebeposition der Klebelasche 38.1 ist in Fig. 1 bei der von links gesehen zweiten Bodenlasche 16.1 gestrichelt dargestellt. An dem in Fig. 1 linken unteren Seitenwandelement 20 ist am linken Rand eine Klebelasche 50 angeformt, die bei Auffaltung der unteren Seitenwandelemente 20 an das in Fig. 1 rechts dargestellte Seitenwandelement 20 aufgeklebt wird. Durch die Verbindung der Bodenlaschen 16.1 über die Klebelasche 38.1 wird beim Auffaltvorgang der unteren Seitenwandelemente 20 automatisch ein Auffalten der Bodenlaschen 16.1 zu einer geschlossenen Bodeneinheit bewirkt.

Oberseitig ist an jedes Seitenwandelement 20 eine Biegelasche 18 angeformt, an die wiederum über eine Innenfaltlinie 22 eine Deckelfaltlasche 24 angeformt ist. Oberseitig ist an die Deckelfaltlasche 24 die über eine obere Randfaltlinie 26 eine oberes Seitenwandelement 30 angeformt. Benachbarte obere Seitenwandelemente 30 sind über eine obere Faltlinie 28 miteinander verbunden und weisen eine Breite B2 auf, die im Wesentlichen der Breite B1 des unteren Seitenwandelements 20 entspricht. An das in Fig. 1 linke obere Seitenwandelement 30 ist über eine Faltlinie 28 eine Klebelasche 60 angeformt. Die Deckelfaltlasche 24 und die über die gemeinsame Innenfaltlinie 22 angeschlossene Biegelasche 18 weisen eine im Wesentlichen trapezförmige Außenkontur auf, wobei der in Fig. 1 linke Außenrand 36 der Biegelasche 18 eine leichte konvexe Krümmung bereichsweise besitzt.

Der Abstand zwischen Innenfaltlinie 22 und oberer Randfaltlinie 26, das heißt die Höhe der Deckelfaltlasche 24 ist in Fig. 1 mit H1 bezeichnet.

Aufgrund der gewählten Geometrie sind jeweils die unteren Faltlinien 12 und die oberen Faltlinien 28 in einer in Fig. 1 gestrichelt dargestellten gemeinsamen gedachten Geraden 42 angeordnet. Die Innenfaltlinie 22 und damit die in Fig. 1 dargestellte rechte Außenkontur der Deckellasche 24 und der Biegelasche 18 ist so ausgebildet, dass der Abstand A des Beginns der Innenfaltlinie 22 zu der gedachten Gerade 42 der Höhe H1 der Deckelfaltlasche 24 entspricht. Um einen problemlosen Auffaltvorgang zu gewährleisten, ist die Höhe H1 der Deckelfaltlasche 24 kleiner oder gleich der halben Breite B2 des oberen Seitenwandelementes 30.Die Biegelasche 18 besitzt parallel zur Innenfaltlinie 22 außenseitig angeordnete Prägelinien 32, die den konvexen Krümmungsvorgang beim Auffalten der Deckelfaltlaschen nach innen unterstützen.

Die Höhe der Biegelasche 18, das heißt der Abstand zwischen dem Beginn der Anformung an das untere Seitenwandelement 20 (gestrichelt dargestellte Gerade 41) zur Innenfaltlinie 22, ist mit H3 bezeichnet. Die Höhe des oberen Seitenwandelements 30, das heißt der Abstand zwischen oberer Randfaltlinie 26 und dem oberen Rand des Seitenwandelements 30, ist mit H2 bezeichnet. Um einen zuverlässigen Auffaltvorgang zu gewährleisten, müssen die beiden Höhen H2 beziehungsweise H3 vorgegebene Abmessungen besitzen, was weiter unten beschrieben wird.

Zum Falten der Faltschachtel 10.1 wird nun wie folgt vorgegangen. Zunächst werden die Klebelaschen 38.1 an die in Fig. 1 gestrichelt dargestellte Position mit der jeweils benachbarten Bodenlasche verklebt. Die oberen Seitenwandelemente 30 werden entlang ihrer oberen Randfaltlinie 26 nach außen auf die Deckelfaltlaschen 24 gefaltet. Dann werden die unteren und oberen Seitenwandelemente 20, 30 um ihre jeweiligen Faltlinien 14, 28 gefaltet, so dass die Klebelaschen 50 und 60 mit dem jeweilig gegenüberliegende Seitenwandelement 20, 30 verklebt werden können. Daran anschließend wird der verklebte Zuschnitt flach gedrückt gemäß der Darstellung in Fig. 2, das heißt dass jeweils zwei Seitenwandbereiche nebeneinander angeordnet sind. In diesem flachen Zustand kann die Faltschachtel volumensparend vom Faltschachtelhersteller zum Konfektionierer beziehungsweise Befüller transportiert werden.

Die Auffaltung der Faltschachtel 10.1 selbst geschieht nun in einem ersten Schritt, in dem die Seitenwandelemente 20, 30 um Ihre Faltlinien 12, 28 zu einer im Querschnitt quadratischen Kontur aufgefaltet werden (Fig. 3). Dabei falten sich automatisch die Bodenlaschen 16.1 einander bereichsweise hintergreifend zu einer geschlossenen Bodeneinheit auf. In diesem Zustand gemäß Fig. 3 kann die Faltschachtel 10.1 von oben her problemlos mit dem einzubringenden Produkt befüllt werden.

Nach dem Befüllen beziehungsweise dem Einbringen des Produkts wird die Faltschachtel 10.1 geschlossen, indem von oben her auf die oberen Randfaltlinien 26 gedrückt wird (Pfeile P), wodurch sich die oberen Seitenwandelemente 30 nach unten hin verschieben, gleichzeitig die Biegelaschen 18 konvex nach innen gekrümmt werden und sich damit die Deckelfaltlaschen 24 von innen nach außen aufrichten, bereichsweise hintergreifen und im Endzustand (Fig. 5) eine geschlossene Deckeleinheit bilden. In diesem Endzustand gemäß Fig. 5 sind die oberen Seitenwandelemente 30 mit ihrem unteren Randbereich (gefalteter Zustand) klemmend außenseitig auf die unteren Seitenwandelemente 20 bereichsweise aufgeschoben, so dass ein klemmend arretierter Verschließzustand gegeben ist. Zum Öffnen der Faltschachtel 10 werden die oberen Seitenwandelemente 30 entgegen der klemmenden Wirkung nach oben verschoben, wodurch sich die Deckelfaltlaschen 24 und die Biegelaschen 18 auffalten und eine von oben her offene Öffnung zum Entnehmen des Produkts entsteht.

In der schematischen Querschnittsdarstellung gemäß Fig. 6 sind die relevanten Abmessungen der Wandelemente und Laschen dargestellt. Um eine klemmende Wirkung der auf die unteren Seitenwandelemente 20 aufgeschobenen oberen Seitenwandelemente 30 zu gewährleisten, ist es erforderlich, dass die Höhe H3 der Biegelaschen 18 im gefaltetem Zustand der Faltschachtel 10, d.h. in konvex gekrümmtem Zustand der Lasche 18, bei Projektion rechtwinklig auf die oberen Seitenwandelemente 30 eine Höhe H3' ergeben, die kleiner ist als die Höhe H2 der oberen Seitenwandelemente 20. Dadurch wird ein bereichsweises Übergreifen des unteren Randbereichs der oberen Seitenwandelemente 30 mit den unteren Seitenwandelementen 20 zum Herstellen einer klemmend arretierenden Verbindung gewährleistet.

In Fig. 7 ist im Querschnitt schematisch eine weitere Ausführungsvariante dargestellt, bei der die Höhe H1 der Deckellaschen 18 kleiner ausgebildet ist als die Hälfte der Breite B2 der oberen Seitenwandelemente 30. Dadurch entsteht im gefalteten Zustand oberseitig eine Öffnung 70, so dass das eingebrachte Produkt von oben her erkennbar ist. Weiterhin ist es möglich, dass die unteren Seitenwandelemente eine Ausnehmung in ihrer Wandung aufweisen, durch die hindurch das eingebrachte Produkt teilweise sichtbar ist.

Die Figuren 9 bis 15 zeigen eine erfindungsgemäße Ausführungsform einer Faltschachtel 10.2, die einen prinzipiell ähnlichen Aufbau aufweist wie das Ausführungsbeispiel gemäß Fig. 1 bis 6. Die Faltschachtel 10.2 läßt sich bezüglich ihrer Außenquerschnittskontur zu einem regelmäßigen Sechseck falten. Die Seitenwandbereiche mit dem unteren Seitenwandelement 20, der Biegelasche 18, der Deckelfaltlasche 24 und dem oberen Seitenwandelement 30 sind prinzipiell ähnlich aufgebaut, jedoch der Sechseckkontur angepaßt. Physikalisch ähnlich wirkende Bauteile tragen daher dasselbe Bezugszeichen.

Die Höhe H1 entspricht im Wesentlichen dem halben Abstand der in gefaltetem Zustand sich gegenüberliegenden oberen Seitenwandelemente 30. Der Abstand A des Beginns der Innenfaltlinie 22 zu der gedachten Verbindungslinie 42 entspricht im Wesentlichen der halben Breite B2 des oberen Seitenwandelements 30. Hinsichtlich der Abmessungen B1, H2 und H3 gelten die gleichen Vorgaben wie bei der Faltschachtel 10.1 gemäß den Figuren 1 bis 6.

Ein wesentlicher Unterschied bei der Faltschachtel 10.2 gegenüber der Faltschachtel 10.1 besteht in der andersartigen Ausgestaltung des Bodenbereichs mit Bodenfaltlaschen, welcher Bereich ebenfalls erfindungswesentlich ist. Das in Fig. 9 von rechts her gesehen erste und zweite untere Seitenwandelement 20 besitzt unterseitig über die untere Randfaltlinie 14 angeformte Bodenlaschen 16.2, die dreieckförmig ausgebildet sind, wobei an die rechte Bodenlasche 16.2 über eine Faltlinie 48.2 eine Klebelasche 38.2 angeformt ist, die auf die benachbarte Bodenlasche 16.2 aufgeklebt wird. Entsprechend ist die Ausbildung der Bodenlaschen 16.2 am vierten und fünften Seitenwandelement 20 von rechts her gesehen. Die Dreieckform der Bodenlaschen 16.2 ist dabei so gewählt, dass sie in miteinander verklebtem Zustand eine Dreieckskontur abdecken, die durch Verbinden dreier aufeinanderfolgender Eckpunkte der Sechseckkontur der Faltschachtel 10.2 ausbildbar ist. Zwischen den beiden Paaren der Bodenlaschen 16.2 ist am dritten Seitenwandelement unterseitig über die Faltlinie 14 eine Bodenkonturlasche 72 angeformt, deren Außenkontur geringfügig kleiner ist als die Sechseckaußenkontur der aufgefalteten Faltschachtel 10.2. Im aufgefalteten Zustand stützt sich die Bodenkonturlasche 72 bereichsweise auf die benachbarten Bodenlaschen 16.2 innenseitig ab.

An das in Fig. 9 linksseitig vorhandene untere Seitenwandelement 20 ist unterseitig über die untere Randfaltlinie 14 eine Bodenstützlasche 74 angeformt, die zwei quadratische Bereiche 74.1, 74.2 aufweist, deren Breite im Wesentlichen der Breite B1 entspricht, und die über eine parallel zur unteren Randfaltlinie 14 vorhandene Faltlinie 76 miteinander verbunden sind. Diese Bodenstützlasche 74 ist im Bodenbereich außenseitig vorhanden und wird im Bereich ihres freien Randes mit der Bodenkonturlasche 72 verbunden, insbesondere verklebt.

Insgesamt ist der Bodenbereich mit den Laschen 16.2, 72, 74 so ausgebildet, dass er beim Auffalten der Faltschachtel 10.2 automatisch eine geschlossene, zweiwandige Bodeneinheit bildet. Ein Faltzwischenzustand des Bodenbereichs ist in Fig. 14 schematisch dargestellt. Der aufgefaltete Bodenbereich läßt sich Fig. 15 entnehmen.

Eine bevorzugte alternative Ausgestaltung des Bodenbereichs zeichnet sich dadurch aus, dass an die Bodenkonturlasche 72 eine weitere Bodenkonturlasche 72.1 (in Fig. 9 teilweise gestrichelt angedeutet) über eine parallel zur Faltlinie 14 am freien Ende der Konturlasche 72 angeordnete Faltlinie 75 angeformt ist, so dass ein doppelwandiger Bodenbereich entsteht, der zur Aufnahme von hohen Lasten, beispielsweise Getränkeflaschen oder dergleichen geeignet ist.

Eine besonders vorteilhafte Ausgestaltung des Bodenbereichs ist in den Figuren 9 und 15 alternativ dargestellt. Die Bereiche 74.1 beziehungsweise 74.2 der Bodenstützlasche 74 sind hierbei nicht quadratisch sondern trapezförmig ausgebildet, wobei die längere Trapezgrundseite in die Faltlinie 76 fällt. Diese Ausführungsform der Seitenrandkontur ist in Fig. 9 und 15 punktiert dargestellt. Alternativ oder gleichzeitig weisen die dreieckförmigen Bodenlaschen 16.2 eine gegenüber der Grundseite (Faltlinie 14) eine vergrößerte Höhe auf, so dass bei der in Fig. 9 rechts unten dargestellten ersten Bodenlasche 16.2 mit Klebelaschen 38.2 eine geknickte Außenrandkontur entsteht, die in Fig. 9 und in Fig. 15 strichpunktiert dargestellt ist. Die dreieckförmige Bodenlasche 16.2 ohne Klebelasche weist ebenfalls eine vergrößerte Höhe gegenüber der Faltlinie 14 auf, was in Fig. 9 beziehungsweise Fig. 15 strichdoppelpunktiert dargestellt ist. Die geänderte Geometrie der Bodenlasche 16.2 beziehungsweise der Bodenschutzlasche 74 hat zur Folge, dass beim Auffaltvorgang die Laschen 16.2 bereichsweise die Bodenstützlasche 74 hintergreifen, so dass eine zusätzliche Abstützwirkung für die Bodenstützlasche 74 erzielt wird, wodurch der gesamte Bodenbereich eine höhere Tragfähigkeit aufweist.

Derartige Ausgestaltungen von Bodenbereichen sind beispielsweise problemlos in der Lage, das Gewicht von gefüllten Getränkeflaschen aufzunehmen.

Das Zuschnitt- und Faltprinzip der oben beschriebenen Faltschachtel läßt sich auf jede Faltschachtel anwenden, die eine polygonale Außenquerschnittskontur mit jeweils gleichen Seitenwandabmessungen (B1) aufweist.

## Patentansprüche

1. Faltschachtel (10.2) mit
- einer Bodeneinheit,
- einer Deckeleinheit und
- einer zwischen Bodeneinheit und Deckeleinheit vorhandenen Seitenwandeinheit, wobei insbesondere
- untere Seitenwandelemente (20) vorhanden sind, die jeweils über eine erste Faltlinie (12) miteinander verbunden sind,
- an jedes Seitenwandelement (20) über eine untere Randfaltlinie (14) eine Bodenlasche (16) angeformt ist,
- an jedes Seitenwandelement (20) oberseitig eine Biegelasche (18) angeformt ist,
- an die Biegelasche (18) oberseitig über eine Innenfaltlinie (22) eine Deckelfaltlasche (24) angefonnt ist,
- an die Deckelfaltlasche (24) über eine obere Randfaltlinie (26) ein oberes Seitenwandelement (30) angeformt ist,
- die oberen Seitenwandelemente (30) jeweils über eine zweite Faltlinie (28) miteinander verbunden sind,
- wobei die erste Faltlinie (12) und die zweite Faltlinie (28) auf einer gemeinsamen gedachten Geraden (42) liegen und im gefalteten Zustand der Faltschachtel (10)
-- die oberen Seitenwandelemente (30) um ihre obere Randfaltlinie (26) nach außen umgefaltet sind und
-- die oberen Seitenwandelemente (30) von oben her bereichsweise auf die unteren Seitenwandelemente (20) aufgeschoben sind, wodurch die Biegelaschen (18) nach innen gefaltet sind, die Deckelfaltlaschen (24) aufgefaltet sind und bereichsweise hintergreifend die Deckeleinheit der Faltschachtel (10) bilden,
**dadurch gekennzeichnet, dass**
- die Seitenwandelemente (20, 30) im aufgefalteten Zustand der Faltschachtel eine Sechseckumfangskontur bilden,
- jeweils zwei benachbarte Bodenlaschen (16.2) über eine Klebelasche (38.2) miteinander verbunden sind, derart, dass sie sich beim Auffalten der Seitenwandelemente (20. 30) automatisch auffalten,
- zwischen zwei Paaren benachbarter Bodenlaschen (16.2) mit Klebelasche (38.2) an ein unteres Seitenwandelement (20) eine Bodenkonturlasche (72) angeformt ist, deren Außenkontur geringfügig kleiner ist als die Sechseckumfangskontur der Faltschachtel,
- an ein unteres Seitenwandelement (20) eine Bodenstützlasche (74) angeformt ist, die außenseitig mit der Bodenkonturlasche (72) bereichsweise verbunden ist und im aufgefalteten Zustand der Faltschachtel zusammen mit den Bodenlaschen (16.2) mit Klebelasche (38.2) im Wesentlichen diesselbe Kontur wie die Bodenkonturlasche (72) bildet und
- an die Bodenkonturlasche (72) eine weitere Bodenkonturlasche (72.1) angeformt ist, derart, dass bei aufgefalteter Faltschachtel eine doppelwandige Bodenkonturlasche vorhanden ist.

2. Faltschachtel nach Anspruch 1,
**dadurch gekennzeichnet, dass**
- die Bodenlaschen (16.1) sich im gefalteten Zustand hintergreifen und die Bodeneinheit bilden.

3. Faltschachtel nach Anspruch 1 und/oder 2,
**dadurch gekennzeichnet, dass**
- die Bodenkonturlasche (72) doppelwandig ausgebildet ist.

4. Faltschachtel nach Anspruch 1,
**dadurch gekennzeichnet, dass**
- die Bodenkonturlasche (72) innenseitig bereichsweise auf den Bodenlaschen (16.2) mit Klebelasche (38.2) aufliegt.

5. Faltschachtel nach Anspruch 1,
**dadurch gekennzeichnet, dass**
- die Faltschachtel aus einem einstückigen Kartonzuschnitt gebildet ist.

## Claims

1. Folding box (10.2) having
- a base unit,
- a lid unit, and
- a side-wall unit provided between the base unit and lid unit, it being the case in particular that
- bottom side-wall elements (20) are provided, these being connected to one another in each case via a first folding line (12),
- a base flap (16) is integrally formed on each side-wall element (20) via a bottom edge folding line (14),
- a bending flap (18) is integrally formed on the top side of each side wall element (20),
- a lid folding flap (24) is integrally formed on the top side of the bending flap (18) via an inner folding line (22)
- a top side-wall element (30) is integrally formed on the lid folding flap (24) via a top edge folding line (26),
- the top side-wall elements (30) are connected to one another in each case via a second folding line (28),
- it being the case that the first folding line (12) and the second folding line (28) are located on a common imaginary straight line (42) and, in the folded state of the folding box (10),
-- the top side-wall elements (30) are folded over outwards about their top edge folding line (26), and
-- the top side-wall elements (30) are pushed onto the bottom side-wall elements (20), in certain regions, from above, as a result of which the bending flaps (18) are folded inwards, and the lid folding flaps (24) are erected and, with rear engagement in certain regions, form the lid unit of the folding box (10),
**characterized in that**
- these side-wall elements (20, 30) form a hexagonal circumferential contour in the erected state of the folding box,
- in each case two adjacent base flaps (16.2) are connected to one another via an adhesive flap (38.2) such that they are automatically erected when the side-wall elements (20, 30) are erected,
- a base contour flap (72) is integrally formed on a bottom side-wall element (20) between two pairs of adjacent base flaps (16.2) with adhesive flap (38.2), the outer contour of said base contour flap being slightly smaller than the hexagonal circumferential contour of the folding box,
- a base supporting flap (74) is integrally formed on a bottom side-wall element (20), said base supporting flap being connected on the outside, in certain outer regions, to the base contour flap (72) and, in the erected state of the folding box, together with the base flaps (16.2) with adhesive flap (38.2), forming essentially the same contour as the base contour flap (72), and
- a further base contour flap (72.1) is integrally formed on the base contour flap (72) such that a double-walled base contour flap is provided when the folding box is erected.

2. Folding box according to Claim 1,
**characterized in that**
- the base flaps (16.1) engage one behind the other in the folded state and form the base unit.

3. Folding box according to Claims 1 and/or 2,
**characterized in that**
the base contour flap (72) is of double-walled design.

4. Folding box according to Claim 1,
**characterized in that**
- the base contour flap (72), in certain inner regions, rests on the base flaps (16.2) with adhesive flap (38.2).

5. Folding box according to Claim 1,
**characterized in that**
- the folding box is formed from a single-piece cardboard blank.

## Revendications

1. Boîte pliante (10.2) comprenant
- un ensemble de fond,
- un ensemble de couvercle et
- un ensemble de paroi latérale présent entre l'ensemble de fond et l'ensemble de couvercle, dans laquelle, notamment
- des éléments inférieurs (20) de paroi latérale sont présents, qui sont respectivement reliés entre eux par l'intermédiaire d'une première ligne de pliage (12),
- une patte de fond (16) est formée sur chaque élément (20) de paroi latérale par l'intermédiaire d'une ligne de pliage (14) de bord inférieur,
- une patte de cintrage (18) est formée sur le côté supérieur de chaque élément (20) de paroi latérale,
- une patte (24) de pliage de couvercle est formée sur le côté supérieur de la patte de cintrage (18) par l'intermédiaire d'une ligne (22) de pliage intérieur,
- un élément supérieur (30) de paroi latérale est formé sur la patte (24) de pliage de couvercle par l'intermédiaire d'une ligne de pliage (26) de bord supérieur,
- les éléments supérieurs (30) de paroi latérale sont respectivement reliés entre eux par l'intermédiaire d'une deuxième ligne de pliage (28),
- la première ligne de pliage (12) et la deuxième ligne de pliage (28) se trouvent sur une droite imaginaire commune (42) et, à l'état plié de la boîte pliante (10),
-- les éléments supérieurs (30) de paroi latérale sont repliés vers l'extérieur autour de leur ligne de pliage (26) de bord supérieur, et
-- les éléments supérieurs (30) de paroi latérale sont, pour partie, enfilés par le haut sur les éléments inférieurs (20) de paroi latérale, de sorte que les pattes de cintrage (18) sont pliées vers l'intérieur et que les pattes (24) de pliage de couvercle sont déployées et forment, en s'engageant pour partie par l'arrière, l'ensemble de couvercle de la boîte pliante (10),
**caractérisée en ce que**
- les éléments (20, 30) de paroi latérale forment, à l'état déployé de la boîte pliante, un contour périphérique hexagonal,
- deux pattes de fond voisines (16.2) sont chaque fois mutuellement reliées par l'intermédiaire d'une patte de collage (38.2) de telle sorte qu'elles se déploient automatiquement lors du déploiement des éléments (20, 30) de paroi latérale,
- une patte de contour de fond (72) est formée sur un élément inférieur (20) de paroi latérale entre deux paires de pattes de fond voisines (16.2) munies d'une patte de collage (38.2), et son contour extérieur est légèrement plus petit que le contour périphérique hexagonal de la boîte pliante,
- une patte de soutien de fond (74) est formée sur un élément inférieur (20) de paroi latérale, patte qui est reliée pour partie sur le côté extérieur à la patte de contour de fond (72) et qui, à l'état déployé de la boîte pliante, forme conjointement avec les pattes de fond (16.2) munies d'une patte de collage (38.2) essentiellement le même contour que la patte de contour de fond (72), et
- une patte supplémentaire (72.1) de contour de fond est formée sur la patte de contour de fond (72), de telle sorte qu'on obtient, lorsque la boîte pliante est déployée, une patte de contour de fond à double paroi.

2. Boîte pliante selon la revendication 1, **caractérisée en ce que** les pattes de fond (16.1) s'engagent par l'arrière à l'état plié et forment l'ensemble de fond.

3. Boîte pliante selon la revendication 1 et/ou 2, **caractérisée en ce que** la patte de contour de fond (72) est réalisée à double paroi.

4. Boîte pliante selon la revendication 1, **caractérisée en ce que** la patte de contour de fond (72) repose pour partie sur le côté intérieur sur les pattes de fond (16.2) munies d'une patte de collage (38.2).

5. Boîte pliante selon la revendication 1, **caractérisée en ce que** la boîte pliante est formée à partir d'une découpe de carton d'un seul tenant.
